# FASCICULE DE BREVET EUROPEEN

(11) **EP 0 116 384 B1**
(45) Date de publication et mention de la délivrance du brevet: **10.12.1986**
(21) Numéro de dépôt: 84200077.0
(22) Date de dépôt: 23.01.1984
(51) Int. Cl.: G04B 37/16, A44C 5/24

(54) **Bracelet-montre en cuir muni d'un fermoir pliant**
Lederarmband mit Faltverschluss
Leather strap provided with a foldable clasp

(30) Priorité: 28.01.1983 CH 484/83
(43) Date de publication de la demande: 22.08.1984
(73) Titulaire: JEAN LASSALE S.A., CH-1227 Genève (CH)
(72) Inventeur: Bonnet, Eric, CH-2300 La Chaux-de-Fonds (CH)
(74) Mandataire: Meylan, Robert Maurice

## Description

La présente invention a pour objet un bracelet-montre comprenant deux brins constitués de cuir entourant une armature flexible, les extrémités de ces brins étant attachées d'une part à la boîte de montre et articulées d'autre part à un fermoir pliant de manière à former une boucle fermée en position ouverte du fermoir.

Les bracelets-montres à bracelet en cuir et fermoir pliant sont très répandus. Le fermoir pliant, en deux ou trois éléments, est souvent appelé fermoir portefeuille ou fermoir à boucle déployante. Le bracelet en cuir est généralement fixé à la montre au moyen d'une barrette.

Lorsqu'ils sont portés au poignet, ces bracelets forment un angle plus ou moins marqué et inesthétique avec la montre. En outre, il peut être parfois malaisé d'introduire la main dans le bracelet-montre pour le fixer au poignet car la boucle formée par le bracelet-montre, lorsque le fermoir est ouvert, a parfois tendance à se refermer intempestivement.

Enfin, il est nécessaire d'avoir un cuir suffisamment fort et épais pour résister à la traction lors de la fermeture du fermoir sur le poignet. Cette tension tend d'autre part à imprimer au cuir une forme rectiligne entre la montre et le fermoir.

On a déjà proposé de renforcer le cuir du bracelet au moyen d'une armature flexible en bougran, en cuir ou similaire (US-A-2 036 648), mais une telle armature n'élimine pas l'angle formé entre la boîte de montre et le bracelet. Si elle est quelque peu rigide elle accentuera au contraire cet angle.

On a d'autre part déjà proposé de munir d'une montre un bracelet en une pièce du type esclave (CH-A-518 696). Un tel bracelet ne comporte pas de fermoir mais il est élastiquement flexible et pour l'enlever du poignet il est nécessaire d'exercer un effort relativement élevé pour d'écarter ses extrémités. De même pour le mettre au poignet, ce qui n'est pas toujours commode.

L'invention a pour but de faciliter l'ouverture et la mise en place du bracelet-montre autour du poignet et de supprimer le coude formé entre la montre et le bracelet.

Le bracelet-montre selon l'invention est caractérisé par le fait que l'armature flexible est constitué de deux lames élastiques dont une extrémité est rigidement solidaire de la montre.

Cette armature flexible rigidement solidaire de la boîte assure sumultanément la résistance à la traction du bracelet, le maintien en position ouverte de la boucle formée par le bracelet-montre lorsque le fermoir est ouvert et une courbure harmonieuse du cuir sans coude au départ de la boîte. L'armature est choisie de préférence très mince et très flexible de manière à n'opposer qu'une très légère résistance lors de la fermeture du fermoir. Compte tenu de cette très faible épaisseur, la lame n'a pas, comme on pourrait le croire, pour effet d'augmenter l'épaisseur du bracelet, mais au contraire sa résistance permet d'utiliser un cuir très mince de telle sorte que l'épaisseur finale du bracelet est inférieure à celle d'un bracelet en cuir conventionnel. Il est donc possible de réaliser un bracelet-montre résistant présentant un aspect léger et fin.

Le dessin annexé représente, à titre d'exemple, une forme d'exécution du bracelet-montre selon l'invention.
La figure 1 en représente une vue de profil, fermoir ouvert.
La figure 2 représente l'âme du bracelet.
La figure 3 est un détail montrant la fixation du bracelet à la boîte de montre.
La figure 4 est un détail montrant l'attache du bracelet au fermoir.

L'âme du bracelet est constituée de deux lames 1 et 2 en bronze béryllium d'une épaisseur de 0,15 mm. A l'une de leurs extrémités les lames sont encastrées et soudées dans un anneau métallique ou bague 3, par exemple en laiton, faisant partie de la boîte de montre 3' (fig. 3). L'autre extrémité des lames 1 et 2 est repliée sur elle-même de manière à former une attache 4 de forme tubulaire pour la fixation articulée du bracelet sur le fermoir 5. Les lames élastiques 1 et 2 sont entourées par le cuir 6 du bracelet. Le cuir est collé sur les lames.

Le fermoir 5 est du type à boucle déployante ou double portefeuille et comporte une partie centrale 7 aux extrémités de laquelle sont articulés deux bras 8 et 9 qui viennent se rabattre et se verrouiller sur la partie centrale 7. Les attaches du bracelet au fermoir sont cachées par une plaque de couverture 10.

En raison de l'encastrement des lames métalliques 1 et 2 et de leur élasticité, le bracelet en position ouverte, a tendance à rester ou revenir dans la position déployée représentée à la figure 1. En position complètement détendue, les lames 1 et 2 peuvent présenter une courbure initiale plus ou moins marquée, de telle sorte que la force élastique soit juste suffisante pour maintenir le bracelet en position déployée tel que représenté à la figure 1, sans toutefois exercer une traction trop forte sur le fermoir, ni supporter une sollicitation trop forte au niveau de l'encastrement. Ce déploiement naturel du bracelet facilite la mise en place de la montre-bracelet sur le poignet, ainsi que son enlèvement. L'âme élastique assure en outre un maintien et une courbure harmonieuse du bracelet cuir.

De nombreuses variantes d'exécution sont bien entendu possibles sans sortir du cadre de l'invention. Par exemple, les lames métalliques pourraient être en un autre métal, par exemple en acier et elles pourraient être fixées rigidement d'une autre manière à la boîte, en particulier à la carrure, par exemple au moyen de vis. Les attaches 4 pourraient être rapportés. Les lames flexibles peuvent également être en un matériau non métallique, par exemple en matière synthétique telle que du Nylon (marque déposée). Une lame en matière synthétique a pour avantage de pouvoir être fabriquée par moulage et de permettre une meilleure adhérence, par collage, du cuir sur la lame.

## Revendications

1. Bracelet-montre comprenant deux brins (1, 2, 6) constitués de cuir (6) entourant une armature flexible, les extrémités de ces brins étant attachées d'une part à la boîte de montre et articulées d'autre part à un fermoir pliant (5), de manière à former une boucle fermée en position ouverte du fermoir, caractérisé par le fait que l'armature flexible est constituée de deux lames élastiques (1, 2) dont une extrémité est rigidement solidaire de la boîte de montre (3').

2. Bracelet-montre selon la revendication 1, caractérisé par le fait que les lames élastiques (1, 2) sont encastrées dans une partie de la boîte de montre (3').

3. Bracelet-montre selon la revendication 1, caractérisé par le fait que les lames élastiques (1, 2) sont encastrées et soudées dans une bague (3) entourant la boîte de montre.

4. Bracelet-montre selon l'une des revendications 1, 2 ou 3, caractérisé par le fait que les extrémités des lames élastiques articulées au fermoir sont repliées en formant une attache tubulaire (47.

## Patentansprüche

1. Uhrarmband aus zwei Teilabschnitten aus eine biegsame Versteifung umgebendem Leder (6), wobei die Enden dieser Teilabschnitte einerseits an dem Uhrgehäuse befestigt und andererseits an einem Faltverschluss (5) angelenkt sind, um einen geschlossenen Ring in der offenen Stellung des Verschlusses zu bilden, dadurch gekennzeichnet, dass die biegsame Versteifung aus zwei elastischen Lamellen (1, 2) besteht, wovon ein Ende starr mit dem Uhrgehäuse (3') verbunden ist.

2. Uhrarmband nach Anspruch 1, dadurch gekennzeichnet, dass die elastischen Lamellen (1, 2) in einem Teil des Uhrgehäuses (3') eingebettet sind.

3. Uhrarmband nach Anspruch 1, dadurch gekennzeichnet, dass die elastischen Lamellen (1, 2) in einem das Uhrgehäuse umgebenden Ring (13) eingebettet und verlötet sind.

4. Uhrarmband nach einem der Ansprüche 1, 2 oder 3, dadurch gekennzeichnet, dass die Enden der elastischen Lamellen, welche an dem Verschluss angelenkt sind, unter Bildung einer rohrförmigen Befestigungsöse (4) umgebogen sind.

## Claims

1. Wrist-watch comprising two straps (1, 2, 6) formed of leather (6) surrounding a flexible reinforcing member, the ends of these straps being on one side secured to the watch case and on the other side hingedly connected to a folding clasp (5) in such manner that the wrist-watch is forming a closed loop in the open position of said clasp, characterised by the fact that the flexible reinforcing member is consisting of two resilient blades (1, 2) having one end rigidly connected to the watch case (3').

2. Wrist-watch according to claim 1, characterised by the fact that the resilient blades are embedded in one portion of the watch case (3').

3. Wrist-watch according to claim 1, characterised by the fact that the resilient blades are embedded and welded in a ring (3) surrounding the watch case.

4. Wrist-watch according to one of the claims 1, 2 or 3, characterised by the fact that the ends of the resilient blades which are hingedly connected to the clasp are bent back to constitute a tubular hinge member (4).
